# EUROPÄISCHE PATENTSCHRIFT

(11) **EP 1 784 541 B1**
(45) Veröffentlichungstag und Bekanntmachung des Hinweises auf die Patenterteilung: **25.09.2013**
(21) Anmeldenummer: 04740678.0
(22) Anmeldetag: 06.07.2004
(51) Int. Cl.: E01F 15/04

(54) **RÜCKHALTESYSTEM FÜR FAHRBAHNEN**
RESTRAINT SYSTEM FOR ROADWAYS
SYSTEME DE RETENUE POUR VOIES DE CIRCULATION

(43) Veröffentlichungstag der Anmeldung: 16.05.2007
(73) Patentinhaber: Kaiser, Markus, 86971 Peiting (DE)
(72) Erfinder: Kaiser, Markus, 86971 Peiting (DE)
(86) Internationale Anmeldenummer: PCT/EP2004/007350
(87) Internationale Veröffentlichungsnummer: WO 2006/002680

(56) Entgegenhaltungen:
- EP-A- 0 761 889
- WO-A-96/23933
- WO-A-98/42918
- DE-A1- 3 809 896
- DE-A1- 19 907 954
- FR-A- 2 401 274
- US-A1- 2004 079 932

## Beschreibung

Die Erfindung betrifft ein Rückhaltesystem für Fahrbahnen, welches am Boden befestigte Pfosten und an den Pfosten, unter Eingliederung von Distanzelementen, Holme aufweist, gemäß dem Oberbegriff des Anspruchs 1.

Aus den Dokumenten DE 199 07 954 und WO 96 23 933 sind gattungsgemäße Schutzeinrichtungen bekannt.

Basierend auf den Vergaben des BMV (RPS, RIZ etc.) werden derzeit an Schnellstraßen, Autobahnen und insbesondere auf Brückenbauwerken Stahlschutzplanken und Geländer eingebaut. Durch die Einführung der DIN EN 1317 müssen diese Systeme entsprechend geprüft werden. Herkömmliche Geländerkonstruktionen halten den Prüfbedingungen nicht Stand, so dass diese verstärkt werden müssen und somit auch eine Schutzplanken-Funktion erfüllen, was zur Folge hat, dass separate Schutzplankenkonstruktionen bei bestimmten Bauwerken, insbesondere Überführungen, entbehrlich werden. An den Pfosten sind fahrwegseitig Deformationsprofile sowie Längsholme angebracht. Wenn ein Fahrzeug gegen das Rückhaltesystem fährt, wird zunächst das Deformationsprofil eingedrückt, ohne dass der dahinter liegende Pfosten in Mitleidenschaft gezogen wird. Wenn aufgrund des Anpralls das Deformationsprofil im unteren Bereich vollständig eingedrückt ist, geht die Krafteinwirkung auf den dahinter liegenden Pfosten über.
Diese bekannten Rückhaltesysteme sind kostenintensiv, schwer und genügen nicht den hohen Sicherheitsanforderungen.
Der Erfindung liegt daher, ausgehend vom Stand der Technik die Aufgabe zugrunde, ein leichtes und kostengünstiges Rückhaltesystem zu schaffen, das die hohen Sicherheitsanforderungen erfüllt.
Die Lösung dieser Aufgabe besteht in der Erfindung eines Rückhaltesystem gemäß Anspruch 1.

Dieses Rückhaltesystem besteht aus senkrechten Pfosten mit Fußplatten, welche auf den Bauwerken befestigt werden. Waagerechte Sicherheitselemente als Handlauf sind mit den Pfosten verbunden. Die Holme sind über Distanz- oder Dämpfungselemente jeweils mit den Pfosten verbunden. Zwischen den Pfosten sind auch noch Geländerfüllungen angebracht. Auch wenn die Distanz- oder Dämpfungselemente auf unterschiedlichste Art mit den Pfosten bzw. den Holmen verbunden sein können, wird eine vorteilhafte Verbindung in einer schraubbaren Verbindung gesehen. Die Befestigung mittels Schrauben ist einfach, zuverlässig und montage- sowie reparaturfreundlich.

Die oberen Dämpfungselemente bestehen aus einem Stahlprofil in Form einer innen offenen '8' und ähneln zwei um einen Bogen verlängerten 'S', dessen Enden durch zwei Stege verbunden sind. Diese drei Halbkreise des um einen Bogen verlängerten 'S' werden beim Aufprall durch ein Fahrzeug zusammengeschoben und dämpfen somit die Aufprallenergie ab.
Man kann die oberen Dämpfungselemente bzw. -profile auch als ein aus zwei geraden und gegenüberliegenden Befestigungsstegen beschreiben von denen einer an den Pfosten und der andere an den inneren Schenkeln der Holme befestigt ist. Zwischen den beiden Befestigungsstegen die am Pfosten und an den inneren Schenkeln der Holme befestigt sind, befinden sich an den Enden der Befestigungsstege jeweils zwei gewellte Dämpfstege die aus mindestens zwei nach außen gehenden Bögen und mindestens einen nach innen gehenden Bogen bestehen. Dabei können die inneren bzw. die äußeren Bögen hinsichtlich Größe und Lage den Anforderungen angepasst werden. In ihrer bevorzugten Ausführungsform haben diese Dämpfstege jeweils zwei nach außen gehende Bögen und einen nach innen gehenden Bogen. Der Übergang zwischen den Befestigungsstegen und den Dämpferstegen ist durch den ersten Bogen gleichmäßig zwischen den beiden Befestigungsstegen des Dämpfungselementes und den senkrechten Pfosten bzw. dem inneren Schenkel der Holme können zur Erhöhung der Lastaufnahmefähigkeit noch zusätzlich jeweils ein Futterelement montiert werden. Vorzugsweise ist lediglich zwischen dem Dämpfungselement und dem inneren Schenkel der Holme ein Futterelement montiert. Das Futterelement weist mindestens zwei Bohrungen auf und wird durch die Leitplankenschrauben zwischen dem Dämpfungselement und dem inneren Schenkel der Leitplankenholme eingespannt. Das Futterelement kann aus einem metallischen Werkstoff z. B. Stahl jedoch auch aus Kunststoff bzw. Kautschuk sein.

Dieser grundsätzliche Aufbau ist so konzipiert, dass er auf einfache Weise entsprechend der örtlich jeweils geforderten Aufhaltestufe modifiziert werden kann.

Besonders vorteilhaft ist es jedoch, dass dieses Rückhaltesystem sowohl auf einem Mittelstreifen zwischen zwei Fahrwegen als auch randseitig eines Fahrwegs zum Einsatz gelangen kann.

Der Aufbau des Rückhaltesystems ist einfach und wirtschaftlich. Die zum Einsatz gelangenden Dämpfungselemente erfüllen ihre Funktion zuverlässig. Die Stahlprofile der Dämpfungselemente können rationell in hohen Stückzahlen kostengünstig hergestellt werden. In praktischen Versuchen wurde ein sehr gutes Anfahrverhalten erreicht.

Beim Anprall eines Fahrzeugs wird zunächst mindestens ein Dämpfungselement eingedrückt, ohne dass zugleich der dahinter liegende Pfosten beschädigt wird. Bereits ein großer Teil der Stossenergie kann so durch die Deformation des Dämpfungselements kompensiert werden, ohne dass das Rückhaltesystem durchbrochen wird. Das Unfallfahrzeug wird entlang des Rückhaltesystem geführt. Erst nachdem das Dämpfungselement des unteren Holmstrangs vollständig eingedrückt ist, geht die Krafteinwirkung auf den oberen Leitplankenstrang und den Pfosten über.

Eine vorteilhafte Ausführungsform des erfindungsgemäßen Rückhaltesystems wird darin gesehen, dass unterhalb des oberen Holmes ein zweiter Holm angeordnet ist. Diese Ausführungsform kommt vorzugsweise dann zum Einsatz, wenn zusätzlich ein Unterfahrschutz gefordert ist.

Zur Absorbtion der Anprallenergie sind in einer weiteren Ausführungsform am Unterfahrschutz des Rückhaltesystems d.h. am unteren Holm Distanzelemente, die auch Dämpfungselemente sein können, vorgesehen, die einmal an den Pfosten und zum anderen an den inneren Schenkeln des unteren Holmes befestigt sind.

Die oberen Holme können sinnvoll in einer mittleren Höhe Ho von 500 mm bis 800 mm zum Fahrweg befestigt werden, vorzugsweise sind sie in einer mittleren Höhe Ho von 600 mm bis 700 mm angebracht.

Die unteren Holme können sinnvoll in einer mittleren Höhe Hu von 130 mm bis 370 mm zum Fahrweg befestigt werden, vorzugsweise sind sie in einer mittleren Höhe Hu von 200 mm bis 300 mm angebracht.

Ist entlang der Fahrbahn unter anderem ein weiterer Weg vorgesehen, beispielsweise an für Personen besonders gefährlichen Stellen, kann am Rückhaltesystem ein Handlauf, der mit den oberen Enden der Pfosten verbunden ist, vorgesehen werden.

Die Dämpfungselemente können unter anderem aus einem Sonderhohlprofil oder aus einem Material mit stahlähnlichen Eigenschaften bestehen.
Die Form des Sonderhohlprofils kann dabei z. B. die einer innen offenen 8 bzw. 6-oder 8-eckig bzw. und/oder dieser Formen ähnliche Profile sein.

Die Erfindung ist nachfolgend anhand von in den Zeichnungen dargestellten Ausführungsbeispielen näher beschrieben. Es zeigen:
- Figur 1: Querschnitt des Rückhaltesystems
- Figur 2: Frontansicht eines Längenabschnittes des Rückhaltesystems
- Figur 3: Draufsicht eines Längenabschnittes des Rückhaltesystems
- Figur 4: Querschnitte des Dämpferprofils

Das in der Figur 1 dargestellte Rückhaltesystem besteht aus randseitig einer Fahrbahn bzw. entsprechenden Bauwerken im Boden verankerten Fußplatten (5). Die Fußplatten (5) sind z. B. durch Dübel (8) an der Fahrbahn bzw. entsprechenden Bauwerken befestigt. Auf den Fußplatten sind die senkrechten Pfosten (4) angebracht. Zur Erhöhung der Rückhaltefähigkeit sind an der nicht der Fahrbahn zugewanden Seite Aussteifungsbleche (9) zwischen der Fußplatte (5) und den Pfosten (4) angebracht.
Der erforderliche Toleranzausgleich (7) zum Bauwerk erfolgt über eine Mörtelschicht, Gummiplatten oder sonstiger Kunststoffplatten. Vorzugsweise durch EPDM-Platten.

An den Pfosten (4) sind fahrbahnseitig, unter Eingliederung von Distanz- oder Dämpfungselementen (3a, 3b) in zwei verschiedenen Höhen Holme (2a, 2b) festgelegt, wobei der obere Holm (2b) näher zur Fahrbahn hin liegt als der untere Holm (2a).

Die Holme (2a, 2b) sind aus schussweise aneinander gesetzten Profilen (Schüsse) gebildet, welche im Querschnitt eine U-, W-förmige oder ähnliche Konfiguration besitzen.

Die Distanz- oder Dämpfungselemente (3a, 3b) sind in ihrer Wirkrichtung waagerecht (siehe Fig. 1) an den Pfosten befestigt.

Jeder Pfosten (4) besteht aus einem I-, C-förmigen oder ähnlichen Profil (z. B. geschlossen). Der Mittelsteg des Profils erstreckt sich quer zu den Holmen (2a, 2b). An den fahrbahnseitigen Steg sind die Distanz- oder Dämpfungselemente angeschraubt oder mit anderen Befestigungsmitteln angebracht.

Figur 2 zeigt das Rückhaltesystem in horizontaler Ansicht von der Fahrbahn aus gesehen in Aufpralkichtung und Figur 3 zeigt das Rückhaltesystem von oben.

Die Holme (2a, 2b) sind, wie zuvor beschrieben, in zwei verschiedenen Höhen festgelegt. Vorzugsweise liegt der obere Holm (2b) näher zum Fahrweg als der untere Holm ( 2a). Die Holme (2a, 2b) können jedoch auch im gleichen Abstand zur Fahrbahn angebracht werden und der untere Holm (2a) kann näher zum Fahrweg als der obere Holm (2b) liegen. Vorzugsweise liegt das Verhältnis des Abstands Ao der Vorderseite des oberen Holmstrangs ( 2b) vom Pfosten (4) zum Abstand Au der Vorderseite des unteren Holmstrangs (2a) zum Pfosten (4) in einem Bereich zwischen 3,0 : 1 bis 1,0 : 1, vorzugsweise 1,94 : 1.

Die an den oberen und unteren Holmen (2a, 2b) verwendeten obere und untere Dämpfungselemente (3a, 3b) können sich hinsichtlich Form, Größe und Steifigkeit sowohl gleichen als auch unterschiedlich sein.

Zwischen den beiden Befestigungsstegen (14) des Dämpfungselementes (3a, 3b) und den senkrechten Pfosten (4) bzw. dem inneren Schenkel der Holme (2a, 2b) können zur Erhöhung der Lastaufnahmefähigkeit noch zusätzlich jeweils ein Futterelement montiert werden. Vorzugsweise ist lediglich zwischen dem oberen Dämpfungselement (3a) und dem inneren Schenkel der oberen Holme (2b) ein Futterelement (11) montiert. Das Futterelement (11) weist mindestens zwei Bohrungen auf und wird durch die Leitplankenschrauben zwischen dem oberen Dämpfungselement (3a) und dem inneren Schenkel der oberen Holme (2b) eingespannt.
Das Futterelement (11) kann aus einem metallischen Werkstoff wie z. B. Stahl jedoch auch aus Kunststoff bzw. Kautschuk sein.

Beim Aufprallvorgang eines Fahrzeugs wird zunächst jeweils der obere Holm (2b) kontaktiert. Hierbei werden in Abhängigkeit von der Anprallenergie als erstes Dämpfungselemente (3a) des oberen Holms (2b) deformiert, wodurch Stossenergie abgebaut wird. Die Pfosten (4) bleiben in dieser Deformationsphase weitgehend unbelastet. Der obere Holm wird dabei so weit in Richtung zu den Pfosten (4) verlagert, bis die vom Fahrweg abweisende Rückseite/-fläche am Pfosten (4) anliegt oder das Dämpfungselement vollständig zusammengedrückt ist. Auf diese Weise bleibt der Pfosten (4) bis dahin weitgehend ohne großen Krafteinfluß. Erst in einer zweiten Deformationsphase geht die Krafteinwirkung auf den Pfosten (4) über. Die Schutzfunktion bleibt jedoch trotz einer starken Auffahrbelastung nach wie vor erhalten.

Fig. 4 zeigt einige Formen für das Dämpfungselement:
a) ein Stahlprofil in Form einer innen offenen '8' und ähnelt zwei um einen Bogen verlängerten 'S', dessen Enden durch zwei Stege verbunden sind.
b) Profil bestehend aus zwei geraden und gegenüberliegenden Befestigungsstegen (14) beschreiben von denen einer an den Pfosten und der andere an den inneren Schenkeln der Holme befestigt ist. Zwischen den beiden Befestigungsstegen (14) die am Pfosten und am inneren Schenkel der Holme befestigt sind, befinden sich an den Enden der Befestigungsstege (14) jeweils zwei gewellte Dämpfstege die aus mindestens zwei nach außen gehenden Bögen (12) und mindestens einen nach innen gehenden Bogen (13) bestehen. Dabei können die inneren bzw. die äußeren Bögen hinsichtlich Größe und Lage den Anforderungen angepasst werden.

### Bezugszeichenaufstellung

- 1: - Handlauf
- 2a: - unterer Holm
- 2b: - oberer Holm
- 3a: - oberes Distanz- oder Dämpfungselement
- 3b: - unteres Distanz- oder Dämpfungselement
- 4: - Pfosten
- 5: - Fußplatte
- 6: - Befestigungselement
- 7: - Höhenausgleich
- 8: - z. B. Dübel
- 9: - Aussteifungsblech
- 10: - Fahrbahn
- 11: - Futterelement
- 12: - äußerer Bogen
- 13: - innerer Bogen
- 14: - Befestigungssteg

## Patentansprüche

1. Rückhaltesystem zur Installation randseitig eines Fahrwegs oder zwischen zwei Fahrwegen, welche am Boden befestigte Pfosten (4) und an den Pfosten (4) unter Eingliederung von Distanzelementen (3) befestigten Holmen (2), wobei die Distanzelemente einmal an den Pfosten (4) und zum anderen an den inneren Schenkeln des Holmes (2) befestigt sind, wobei zwischen einem oberen Distanzelement (3a) und dem inneren Schenkel eines oberen Holmes (2b) ein Futterelement (11) montiert ist und die oberen Distanzelemente (3a) als Dämpfungselemente geformt sind, **dadurch gekennzeichnet, dass** die oberen Dämpfungselemente (3a) die Form einer innen offenen 8 aufweisen, mit jeweils zwei um einen Bogen verlängerten S, deren Enden durch zwei gerade sich gegenüberliegende Befestigungsstege (14) verbunden sind.

2. Rückhaltesystem nach Anspruch 1, **dadurch gekennzeichnet, dass** auch zwischen dem Pfosten (4) und dem oberen Distanzelement (3a) ein Futterelement (11) montiert ist.

3. Rückhaltesystem nach einen der vorangegangenen Ansprüche, **dadurch gekennzeichnet, dass** das Futterelement (11) mindestens zwei Bohrungen aufweist und durch mindestens zwei Schrauben zwischen dem oberen Distanzelement (3a) und dem inneren Schenkeln des oberen Holmes (2b) eingespannt ist.

4. Rückhaltesystem nach einen der vorangegangenen Ansprüche, **dadurch gekennzeichnet, dass** das Futterelement aus Stahl ist.

5. Rückhaltesystem nach einen der vorangegangenen Ansprüche, **dadurch gekennzeichnet, dass** es einen oberen und einen unteren Holm (2a, 2b) hat.

6. Rückhaltesystem nach einen der vorangegangenen Ansprüche, **dadurch gekennzeichnet, dass** der untere Holm (2a) Distanzelemente (3b) aufweist, die einmal an den Pfosten (4) und zum anderen an den inneren Schenkeln des unteren Holmes (2a) befestigt sind.

7. Rückhaltesystem nach Anspruch 1, **dadurch gekennzeichnet, dass** das untere Distanzelement (3b) auch ein dem oberen Dämpfungselement (3a) ähnliches Dämpfungselement ist.

8. Rückhaltesystem nach einen der vorangegangenen Ansprüche, **dadurch gekennzeichnet, dass** die Pfosten am oberen Ende mit einem Handlauf (1) verbunden sind.

9. Rückhaltesystem nach Anspruch 1, **dadurch gekennzeichnet, dass** die gewellten Dämpfstege aus mindestens zwei nach außen gehenden Bogen (12) und mindestens einem nach innen gehenden Bogen (13) bestehen.

## Claims

1. Restraint system to be installed on the verge of a roadway or between two roadways, comprising posts (4) fixed to the ground and to the posts (4) with incorporation of distance piece (3) fixed beams (2), whereby the distance pieces are fixed on one end to the posts (4) and on the other end to the inner bracket of the beam (2), whereby between an upper distance piece (3a) and the bracket of an upper beam (2b) is mounted a spacer (11) and the upper distance pieces (3a) are shaped as damping elements, **characterized in that**, the upper damping elements (3a) are shaped like an internal open 8, with respectively two by one arc extended S, which ends are connected by two straight and in opposition to each other mounting bars (14).

2. Restraint system according to claim 1, **characterized in that**, also between the post (4) and the upper distance piece (3a) is mounted a spacer (11).

3. Restraint system according to any of the preceding claims, **characterized in that**, the spacer (11) has at least two drill-holes and is mounted by at least two bolts between the upper distance piece (3a) and the inner bracket of the upper beam (2b).

4. Restraint system according to any of the preceding claims, **characterized in that**, the spacer is made of steel.

5. Restraint system according to any of the preceding claims, **characterized in that**, it comprises an upper and a lower beam (2a,2b).

6. Restraint system according to any of the preceding claims, **characterized in that**, the lower beam (2a) has distance pieces (3b), fixed on one end to the posts (4) and on the other end to the inner bracket of the lower beam (2a).

7. Restraint system according to claim 1, **characterized in that**, the lower distance piece (3b) is also a damping element similar to the upper damping element (3a).

8. Restraint system according to any of the preceding claims, **characterized in that**, the posts are connected at their upper end by a handrail (1).

9. Restraint system according to claim 1, **characterized in that**, the corrugated damping parts consists of at least two bent outward arcs (12) and at least one bent inward arc (13).

## Revendications

1. Système de retenue capable d'être installée au bord d'une voie ou entre deux voies, composé de poteaux (4) fixés au sol et des barres (2) attachées par l'incorporation d'éléments d'espacement (3) aux poteaux (4), dans lequel les éléments d'espacement sont fixés d'un côté aux poteaux (4) et d'autre côté à la branche interne de la barre (2), dans lequel entre un élément d'espacement supérieur (3a) et la branche interne de la barre supérieur (2b) est monté une entretoise (11) et les éléments d'espacement supérieure (3a) sont en forme d'éléments d'amortissement, **caractérisé en ce que**, les éléments d'amortissement supérieur (3a) sont en forme d'une 8, ouvert à l'intérieur, formés par deux S rallongés respectivement par un arc, dont les extrémités sont reliées par deux bandes de fixation opposés rectilignes (14).

2. Système de retenue selon la revendication 1, **caractérisé en ce que**, entre le poteau (4) et l'élément d'espacement supérieur (3a) est montée une entretoise (11).

3. Système de retenue selon l'une quelconque des revendications précédentes, **caractérisé en ce que**, l'entretoise (11) présente au moins deux alésages et est serrée par au moins deux vis entre l'élément d'espacement supérieur (3a) et la branche interne de la barre supérieure (2b).

4. Système de retenue selon l'une quelconque des revendications précédentes, **caractérisé en ce que**, l'entretoise est en acier.

5. Système de retenue selon l'une des revendications précédentes, **caractérisé en ce qu'**il comprend une barre supérieur et inférieur (2a,2b).

6. Système de retenue selon l'une des revendications précédentes, **caractérisé en ce que**, la barre inférieur (2a) comportes des éléments d'espacement (3b), fixés d'un côté aux poteaux (4) et d'autre côté à la branche interne de la barre intérieure (2a).

7. Système de retenue selon la revendication 1, **caractérisé en ce que**, l'élément d'espacement inférieur (3b) est aussi un élément d'amortissement similaire à l'élément d'amortissement supérieur (3a).

8. Système de retenue selon l'une des revendications précédentes, **caractérisé en ce que**, les poteaux sont rattachés à leurs extrémités supérieurs par une main courante (1).

9. Système de retenue selon la revendication 1, **caractérisé en ce que**, les parties d'amortissement ondulées comprennent au moins deux arcs pointant vers l'extérieur (13) et au moins un arc pointant vers l'intérieure (12).
